# EUROPÄISCHE PATENTSCHRIFT

(11) **EP 1 901 863 B1**
(45) Veröffentlichungstag und Bekanntmachung des Hinweises auf die Patenterteilung: **11.03.2009**
(21) Anmeldenummer: 06754624.2
(22) Anmeldetag: 29.06.2006
(51) Int. Cl.: B21D 19/04

(54) **VERFAHREN UND VORRICHTUNG ZUM EINSTÜCKIGEN ANFORMEN EINES FLANSCHES AM ENDE EINES RUNDEN ODER OVALEN ROHRES AUS DÜNNWANDIGEM BLECH SOWIE NACH DEM VERFHAREN HERGESTELLTES ROHR**
METHOD AND DEVICE FOR THE INTEGRAL MOULDING OF A FLANGE TO THE END OF A ROUND OR OVAL PIPE OF THIN-WALLED SHEET METAL AND PIPE PRODUCED BY THE METHOD
PROCEDE ET DISPOSITIF POUR FORMER EN UNE PIECE UN REBORD A L'EXTREMITE D'UN TUBE CYLINDRIQUE OU OVALE EN TOLE A PAROI MINCE ET TUBE FABRIQUE SELON LEDIT PROCEDE

(30) Priorität: 08.07.2005 DE 102005032350
(43) Veröffentlichungstag der Anmeldung: 26.03.2008
(73) Patentinhaber: Metu Meinig AG, 78604 Rietheim-Weilheim (DE)
(72) Erfinder: MEINIG, Manfred, 78604 Rietheim-Weilheim (DE)
(74) Vertreter: Neunert, Peter Andreas
(86) Internationale Anmeldenummer: PCT/EP2006/006311
(87) Internationale Veröffentlichungsnummer: WO 2007/006424

(56) Entgegenhaltungen:
- US-A- 1 807 531

## Beschreibung

Die Erfindung betrifft ein Verfahren und eine Vorrichtung zum einstückigen Anformen eines Flansches am Ende eines runden oder ovalen Rohres aus dünnwan digem Blech gemäß der Oberbegriffe der Ansprüche 1, 10 und 11. Ein solches Verfahren bzw eine solche Vorrichtung ist aus der US-A-1807531 bekannt. Rohrleitungen aus dünnwandigem Blech werden in der Regel aus Teilstücken zusammengesetzt, die miteinander zu verbinden sind. Die Verbindungsart beeinflusst ganz maßgeblich die Wirtschaftlichkeit der Herstellung und der Montage der Teilstücke. Dies gilt auch für rohrförmige Geräte bzw. Geräte mit rohrförmigen Anschlüssen, welche häufig in derartige Rohrleitungen zu integrieren sind.

Bei den Verbindungsarten unterscheidet man zwischen Steckverbindungen, welche überwiegend bei aus Teilstücken zusammengesetzten Rohren mit kleinerem Durchmesser eingesetzt werden, und Flanschverbindungen. Überwiegend werden bei diesen Flanschverbindungen gesonderte Flansche hergestellt, die am Rohrende angeschraubt, angenietet, angeschweißt oder in ähnlicher Weise befestigt werden.

Nur im geringeren Umfang werden die Flansche durch Umformen des Rohrendes erzeugt.

Die einfachste Art eines angeformten Flansches ist der Stehbord, der durch rechtwinkliges Umkanten des Rohrendes erzeugt wird. Daneben sind z.B. aus DE-C-649 671 Einrollungen bekannt, welche dadurch erzeugt werden, dass das Rohrende zu einem im Querschnitt etwa kreisförmigen Wulst eingerollt und umgebördelt wird.

Der Verbindung dieser als Stehbord oder Rollung ausgebildeten Flansche dienen Spannringe mit U- oder V-förmigem Querschnitt, deren lichte Weite dem Querschnitt der aneinander anliegenden Flansche angepasst ist. Diese Spannringe müssen eine erhebliche Steifigkeit aufweisen, da weder der Stehbord noch die Rollung das Rohr am Ende in radialer Richtung ausreichend aussteifen. Eine größere radiale Steifigkeit wird mit solchen Anformflanschen erzeugt, die durch zweimaliges, rechtwinkliges Hochkanten des Rohrendes entstehen. Solche Flansche werden - überwiegend für Gerätegehäuse, insbesondere Gehäuse von Radialventilatoren, verwendet. Diese Flansche werden vor allem mit über den Umfang verteilten Schrauben miteinander verbunden.

Jüngeren Datums ist ein aus DE 100 47 310 A1 bekanntes Verfahren zum Anformen eines Flansches an das Ende eines dünnwandigen Rohres, das zunächst um 150° und dann um 90° hochgekantet wird, so dass ein Flansch mit einer kegeligen Außenfläche entsteht. Die an der Stoßstelle zweier Rohrstücke aneinander liegenden Flansche können mit einem im Querschnitt V-förmigen Spannring miteinander verbunden werden.

Wegen der stark gestiegenen Anforderungen an Dichtheit und glatte Innenflächen insbesondere bei Luftleitungen für die Lüftungs-, Klima- und Absaugtechnik werden zunehmend Rohre mit z.B. nach dem Verfahren gemäß US-A-1807531 einstückig angeformten Flansch eingesetzt. Nachteilig ist hierbei allerdings, dass die Stärke des den Flansch bildenden Materials zwangsläufig nur der Rohrwandstärke entspricht, was häufig für die geforderte Stabilität nicht ausreicht.

Zur Verstärkung des Flansches ist darum z. B. nach DE 102 15 112 C1 vorgeschlagen worden, auf das Ende des der Flanschbildung dienenden Rohrabschnitts einen Verstärkungsring aufzuschieben, der die Wandstärke des Flansches verdoppelt.

Auch diese Verstärkung ist häufig nicht ausreichend und noch unbefriedigend.

Der vorliegenden Erfindung liegt darum die Aufgabe zugrunde, ein Verfahren sowie eine Vorrichtung zum einstückigen Anformen eines Flansches am Ende eines runden oder ovalen Rohres aus dünnwandigem Blech der im Oberbegriff des Patentanspruchs 1 angegebenen Art zu schaffen, mit welchem ein wesentlich stärkerer und wesentlich stabilerer Flansch erzeugt werden kann. Die Aufgabe wird gelöst einem Verfahren gemäß den Merkmalen des Patentanspruchs 1 sowie einer Vorrichtung gemäß den Merkmalen des Patentanspruchs 10 und einer Vorrichtung gemäß den Merkmalen des Patentanspruchs 11. Weitere vorteilhafte Ausgestaltungen des Verfahrens bzw.der Vorrichtung sind in den abhängig formulierten Patentansprüchen angegeben. Nach dem mit Anspruch 1 angegebenen Grundprinzip wird diese Aufgabe dadurch gelöst, dass in einer ersten Verfahrensstufe zur Materialverstärkung das Ende eines axialen Teilabschnittes des Rohres bei gleichzeitigem axialem Vorschub eines Vorformrollenwerkzeugs zu einem Wulst gebördelt wird, worauf in einer zweiten Verfahrensstufe zur Herstellung eines.massiven Flansches der Wulst mit einem Fertigformrollenwerkzeug verdichtet wird.

Mit diesem Verfahren, das mit vergleichsweise einfachen Werkzeugen durchführbar ist, können massive oder teilmassive Flansche mit einer wesentlich größeren Dicke als der Wandstärke des Rohres hergestellt werden.

Im einfachsten Fall wird nach Anspruch 2 das Vorformrollenwerkzeug soweit vorgeschoben, dass ein mindestens einlagiger, im Querschnitt im Wesentlichen kreisrunder Wulst entsteht, welcher in der zweiten Verfahrensstufe zu einem teilmassiven Flansch verformt wird.

Wird, wie mit Anspruch 3 vorgeschlagen ist, das Vorformrollenwerkzeug soweit vorgeschoben, dass sich mindestens zweilagiger, im Querschnitt etwa spiralförmiger Wulst bildet, kann in der zweiten Verfahrensstufe dieser zu einem im Wesentlichen massiven Flansch verdichtet werden.

Setzt man den Vorschub des Vorformrollenwerkzeuges nach Beendigung der Wulstbildung, wie mit Anspruch 4 angegeben ist, fort, so wird die Wand des Wulstes gestaucht, wodurch bei der sich anschließenden Fertigverformung ein Flansch höherer Dichte erzeugt wird.

Weitere Einzelheiten des Verfahrens sind Gegenstand der Ansprüche 5 bis 9.

Nach diesem Verfahren lässt sich ein rundes oder ovales Rohr aus dünnwandigem Blech mit einem einstückig angeformten zumindest teilmassiven Flansch herstellen, der gegenüber der Wandstärke des Rohres stärker dimensioniert ist und vorzugsweise einen rechteckigen, quadratischen, dreieck- oder trapezförmigen Querschnitt mit abgerundeten Ecken aufweist.

So ist es möglich, für ein Rohr mit einer Wandstärke in der Größenordnung von 0,5 bis 5 mm einen Flansch herzustellen, dessen mittlere in Axialrichtung des Rohres gemessene Dicke der zwei- bis zehnfachen Stärke der Rohrwandstärke entspricht.

Zur Durchführung des Verfahrens wird gemäß Anspruch 10 eine Vorrichtung vorgeschlagen, welche ein Vorformrollenwerkzeug zur Herstellung des Wulstes, ein Fertigformrollenwerkzeug zur Herstellung des massiven Flansches sowie eine Einspannvorrichtung für das Rohr aufweist. Die Rollenwerkzeuge sind hierbei unverdrehbar, aber radial und axial verschiebbar und die motorisch angetriebene Einspannvorrichtung für das Rohr verdrehbar, aber axial unverschiebbar an einem Gestell angeordnet.

Bei dieser Vorrichtung läuft das mit einem Flansch zu versehende Rohr um, während die Rollenwerkzeuge bezüglich des Rohres axial vorgeschoben werden.

Bei einem anderen Ausführungsbeispiel, das Gegenstand des Anspruchs 11 ist, sind die Rollenwerkzeuge gemeinsam auf einem motorisch angetriebenen, drehbar gelagerten Drehteller radial und axial verschiebbar angeordnet, während die Einspannvorrichtung für das Rohr am Gestell axial nicht verschiebbar vorgesehen ist.

Bei der Herstellung des Flansches mit dieser Vorrichtung laufen also die Rollenwerkzeuge bei gleichzeitigem axialen Vorschub um das arretierte Rohr um.

Die Ausbildung des Vorformrollenwerkzeuges ist in Anspruch 12 angegeben.

Das Fertigformrollenwerkzeug ist Gegenstand des Anspruchs 13.

Weitere konstruktive Einzelheiten der Rollenwerkzeuge sind mit den Ansprüchen 14, 15 und 16 angegeben.

Zur Einspannung des Rohres eignet sich eine Einspannvorrichtung, bei welcher gemäß Anspruch 17 bzw. 18 radial verschiebbare Spannbacken an der Rohrinnenwand kraftschlüssig anliegen.

Bei einer anderen Ausführungsform nach den Ansprüchen 19 und 20 dient der Einspannung eine elastisch verformbare Federscheibe, deren Spannfinger gleichfalls kraftschlüssig mit der Innenwand des Rohres in Eingriff gebracht werden können.

Konstruktive Maßnahmen, z. B. zur Betätigung der Einspannvorrichtung bzw. des Antriebs der Spanneinrichtung sind mit den Ansprüchen 21 bis 23 gekennzeichnet.

Zum Einspannen relativ dünnwandiger Rohre ist mit den Ansprüchen 24 und 25 ein Gegenhaltering vorgeschlagen.

Zur weiteren Rationalisierung der Herstellung eignet sich eine Vorrichtung zum gleichzeitigen Anformen von Flanschen an beiden Rohrenden, wie sie im Einzelnen mit Anspruch 26 gekennzeichnet ist.

Die erfindungsgemäße Vorrichtung zur Herstellung von Rohren aus Blech mit einstückig angeformten Flanschen nach vorliegender Erfindung eignet sich besonders für eine vollautomatische Fertigung. Zu diesem Zweck ist gemäß Anspruch 27 eine programmierbare Schaltung zur Steuerung der Antriebe, Ventile und dergleichen Aggregate nach vorgegebenen Fertigungsabläufen notwendig.

Einzelheiten des Verfahrens sowie der Vorrichtung zum einstückigen Anformen eines Flansches am Ende eines runden oder ovalen Rohres sowie der nach diesem Verfahren hergestellten Rohre mit angeformten Flanschen sind nachstehend anhand von in den Zeichnungen dargestellten Ausführungsbeispielen erläutert.

In den Zeichnungen zeigen
- Figur 1 bis Figur 4: Längsschnitte der Rohrwandung mit angeformtem Flansch,
- Figur 5 bis Figur 12: Längsschnitt des Vorformrollenwerkzeuges mit dem mit einem Flansch zu versehenden Ende des Rohres in verschiedenen Bearbeitungsstadien,
- Figur 10a, 11a: vergrößerte Details aus Fig. 10 bzw. Fig. 11,
- Figur 13 bis Figur 17: Längsschnitt des Fertigformrollenwerkzeuges mit dem mit einem Flansch zu versehenden Ende eines Rohres in verschiedenen Bearbeitungsstadien,
- Figur 18: Axialschnitt einer vollständigen Vorrichtung zum einstückigen Anformen eines Flansches nach einem ersten Ausführungsbeispiel,
- Figur 19: Aufsicht der Vorrichtung gemäß Figur 18,
- Figur 20: perspektivische Darstellung einer Vorrichtung zum einstückigen Anformen von Flanschen an beide Enden eines Rohres,
- Figur 21: Axialschnitt einer vollständigen Vorrichtung zum einstückigen Anformen eines Flansches nach einem zweiten Ausführungsbeispiel,
- Figur 22: Aufsicht der Vorrichtung gemäß Figur 21,
- Figur 23: perspektivische Darstellung eines Gegenhalteringes,
- Figur 24: perspektivische Darstellung einer Federscheibe,
- Figur 25: perspektivische Darstellung einer in das Ende eines Rohres eingesetzten Einspannvorrichtung mit den Elementen gemäß Figur 23 und 24.

Mit den Figuren 1 bis 4 sind vier verschiedene Möglichkeiten von gemäß der Erfindung herstellbaren Massivflanschen dargestellt. Wie die Figuren zeigen sind an die Rohrwände 1 bis 4 eines im Einzelnen nicht dargestellten Rohres Flansche 5 bis 8 angeformt, welche je nach Verdichtung teilmassiv oder vollmassiv sind. Diese Flansche können nahezu beliebige Querschnittsformen aufweisen. Bevorzugt sind Flansche mit trapezförmigem Querschnitt 5, 6 oder 8, bzw. Flansche mit rechteckförmigen Querschnitt 7, die sich für eine Montage mit Spannringen besonders gut eignen. Die Materialanhäufung im Flanschprofil führt zu einer außerordentlich hohen radialen und axialen Flanschsteifigkeit.

Die Herstellung dieser Flansche erfolgt durch Umformung des Rohrendes 10 des Rohres 11 in einem zweistufigen Verfahren:

In der ersten Stufe, welche anhand der Figuren 5 bis 12 erläutert ist, wird zunächst durch ein spezielles Rollverfahren das Ende 10 des Rohres 11 zu einem Wulst 17 umgeformt.

In einer zweiten Stufe, welche anhand der Figuren 13 bis 17 erläutert ist, wird dieser vorgeformte Wulst in einem speziellen Walzverfahren zu der gewünschten Form des massiven oder teilmassiven Flansches verdichtet.

Der Herstellung des Wulstes dient das Vorformrollenwerkzeug 9, das aus den achsparallel angeordneten Rollen 13 und 15 und der mit ihrer Achse 14b senkrecht zu den Achsen 13c und 15d stehenden Rolle 14 besteht. Die Rolle 13 ist so profiliert, dass sie an ihrem oberen Ende einen im Wesentlichen zylindrischen Abschnitt 13a und an diesem anschließend einen gleichfalls zylindrischen Abschnitt 13b geringeren Durchmessers aufweist.

Die Profilrolle 15 weist an ihrem oberen Ende gleichfalls einen zylindrischen Abschnitt 15a und anschließend eine im Querschnitt viertelkreisförmige Ringnut 15b und anschließend an diese einen zylindrischen Abschnitt 15c geringeren Durchmessers auf.

Die dritte Rolle der T-förmig angeordneten Rollenkombination 9 ist so angeordnet und bemessen, dass sie in den Zwischenraum zwischen den zylindrischen Abschnitten 13b und 15c eingreift. Diese Rolle 14 weist eine im Querschnitt halbkreisförmige Ringnut 14a auf. Wie die Zeichnung erkennen lässt, bilden Ringnuten 14a und 15b zusammen mit dem zylindrischen Abschnitt 13a eine etwa im Querschnitt kreisförmige Formnut 16, wobei die Durchmesser der Abschnitte 13a und 15a so bemessen sind, dass zwischen den Rollen 13 und 15 ein Aufnahmespalt 12 frei bleibt, dessen lichte Weite der Stärke der Rohrwand 1 entspricht.

Zur Erzeugung des Wulstes in der ersten Stufe des Verfahrens wird das Rohr 11 gegenüber dem Vorformrollenwerkzeug 9 oder das Vorformwerkzeug 9 gegenüber dem Rohr 11 in Drehung versetzt, wobei das Vorformrollenwerkzeug 9 bzw. das Rohr 11 in Axialrichtung A gegen das Rohr 11 bzw. das Vorformrohrwerkzeug 9 bewegt wird. Hierbei taucht die Wand 1 in den Spalt 12 zwischen den Rollen 13 und 15 ein, bis sie auf die halbkreisförmige Formnut 14a der Rolle 14 trifft, wie in Figur 6 dargestellt ist.

Bei weiterem Vorschub des Vorformrollenwerkzeuges 9 bzw. des Rohres 11 wird der äußere Rand 10 der Rohrwand 1 mittels der Ringnut 14a der Rolle 14 zu einem etwa halbkreisförmigen Wulst 17 umgebördelt, wie in Figur 7 dargestellt ist. Bei weiterem Vorschub des Rollenwerkzeuges 9 in Richtung A bzw. des Rohres 11 gelangt der äußere Rand 10 des Rohres 11 in die im Querschnitt viertelkreisförmige Ringnut 15b der Rolle 15, wodurch der Rand 10 schließlich zu einem im Querschnitt kreisförmigen Wulst umgeformt wird. Dieser Verfahrensabschnitt ist in Figur 8 veranschaulicht.

Wird der Vorschub des Rollenwerkzeugs 9 in Richtung des Pfeils A bzw. des Rohres 11 - selbstverständlich bei weiterer relativer Drehung zwischen Rollenwerkzeug und Rohr 11 - fortgesetzt, so entsteht aus dem zunächst im Querschnitt etwa kreisförmigem Wulst 17 ein im Querschnitt etwa spiralförmigen Wulst 17, wie dies die Figuren 9, 10 und 10a veranschaulichen.

An sich eignet sich dieser Wulst bereits für die Herstellung eines teilmassiven Flansches in der zweiten Verfahrensstufe.

Soweit eine größere Materialdichtheit für einen vollmassiven Flansch erzielt werden soll, ist aus der in den Figuren 10 bzw. 10a dargestellten Position der Axialvorschub des Vorformrollenwerkzeuges 9 in Richtung des Pfeils A bzw. des Rohres 11 fortzusetzen. Da, bedingt durch den nunmehr höheren Rollwiderstand, keine weitere Einrollung erfolgt, werden die äußeren Windungen des Wulstes 17 wegen der Eingrenzung in der Formnut 16, welche ein Ausweichen des Materials verhindert, gestaucht, so dass sich die Materialdicke der Wulstwindungen vergrößert, wie die Figuren 11 und 11a erkennen lassen.

Der Vorschub des Vorformrollenwerkzeuges 9 bzw. des Rohres 11 wird beendet, wenn für die erforderliche Steifigkeit des Flansches ausreichend viel Material des Außenrandes 10 des Rohrendes umgeformt und gestaucht ist.

Nach Beendigung des Axialvorschubes des Vorformrollenwerkzeuges 9 bzw. des Rohres 1 sowie der Relativdrehung zwischen Vorformrollenwerkzeug 9 und Rohr 11 wird zur Beendigung dieser ersten Verfahrensstufe zunächst die Rolle 15 vom Rohr 11 in Richtung des Pfeils B radial wegbewegt und arretiert. Anschließend sind die Rollen 13 und 14 gemeinsam mit der Rolle 15 entgegen der Vorschubrichtung und parallel zur Achse des Rohres 11 in die Ausgangsstellung, also in Richtung des Pfeils C, zurückzuziehen, wo sie bis zur Bearbeitung des nächsten Rohres verbleiben.

Erst bei der nächsten Bearbeitung ist die Rolle 15 wieder radial entgegen der Richtung des Pfeils B einzufahren, zu arretieren und gemeinsam mit den Rollen 13 und 14 entgegen der Richtung des Pfeils C axial vorzuschieben.

Für die Herstellung des Wulstes bei aus Stahlblech bestehenden Rohren mit einer Wandstärke von 0,5 mm bis 5 mm hat sich eine Geschwindigkeit für den axialen Vorschub des Vorformrollenwerkzeuges 9 bzw. des Rohres 11 in der Größenordnung von 0,1 bis 2 mm pro Rohrumdrehung als vorteilhaft erwiesen.

Die zweite Verfahrensstufe zur Fertigstellung des teil- oder vollmassiven Flansches ist anhand der Figuren 13 bis 17 erläutert.

Das Fertigformrollenwerkzeug 18 besteht aus zwei Profilrollen 19 und 20, welche gegeneinander und bezüglich der Wandung 1 des Rohres 11 winklig derart aus der in Figur 13 dargestellten Position bewegbar sind, dass sie schließlich die in Figur 16 dargestellte Endposition einnehmen.

Die Rollen 19 und 20 weisen im Querschnitt etwa V-förmige Ringnuten auf, welche durch die winklig zueinander stehenden Ringflächen 19a und 19b bzw. 20a und 20b begrenzt sind.

Diese Ringflächen sind so angeordnet und dimensioniert, dass sie in der Endposition der Formrollen 19 und 20, wie dies aus Figur 16 erkennbar ist, einen dem gewünschten Querschnitt des Flansches 5 entsprechenden Raum sowie einen notwendigen Aufnahmespalt 21 für die Rohrwand 1 bilden.

Bei der Verfahrensstufe zur Fertigstellung des Flansches werden die Rollen 19 und 20 gemeinsam aus ihrer in Figur 13 dargestellten Position zunächst parallel zur Rohrachse in Richtung des Pfeils D auf den Wulst 17 des Rohres 11 zu bewegt, bis die Rolle 19 mit ihrer Ringfläche 19b die Unterkante des Wulstes 17 berührt, wie in Figur 14 dargestellt ist. Hierauf wird die Rolle 20 schräg in Richtung des Pfeils E, also gegen die Rohrwand 1 und den Wulst 17, bewegt, bis sie, wie Figur 15 zeigt, mit ihrer Ringfläche 20c die Wand 1 und mit ihrer Ringfläche 20b die Oberseite des Wulstes 17 berührt. Letzterer wird hierbei zur Bildung der inneren Schrägfläche des Flansches verformt. In dieser Position wird die Rolle 20 arretiert. Die weitere Ausformung des Flansches erfolgt mittels der Formrolle 19, welche nun aus der in Figur 15 dargestellten Position schräg in Richtung des Pfeils F gegen die arretierte Rolle 20 bewegt wird, bis sie die Innenseite der Rohrwand mit ihrer Ringfläche 19a berührt und den Wulst mittels der Ringfläche 19b zu dem in Figur 16 dargestellten Flansch 5 verdichtet hat.

Je nach Dimensionierung der Ringflächen 19a und 19b bzw. 20a und 20b lassen sich Flansche unterschiedlichen Profils und unterschiedlicher Abmessung herstellen.

Nach Fertigstellung des Flansches 5 werden die Rollen aus ihrer in Figur 16 dargestellten Position zuerst in Richtung der Pfeile G und H zurückgezogen, wie in Figur 17 angedeutet ist.

Die Rollen 19 und 20 des Fertigformrollenwerkzeuges 18 können nunmehr gemeinsam entgegen der Vorschubrichtung parallel zur Rohrachse in Richtung des Pfeils I in die Ausgangsstellung zurückgezogen werden. Für einen erneuten Fertigungsvorgang sind sie bereit.

Für die Vorschubrichtungen E und F hat sich ein Winkel von etwa 45° als vorteilhaft erwiesen. Praktikabel sind auch noch Winkel in einem Bereich von 45° ± 30°. Bei Winkeln außerhalb dieses Bereiches ist die Materialumformung jedoch mangelhaft.

Wie bei der ersten Verfahrensstufe sind auch bei der zweiten Verfahrensstufe die Rollen nicht angetrieben, vielmehr laufen sie frei um.

Sie müssen sowohl radial als auch axial hochbelastbar gelagert sein. Hierfür eignen sich vor allem Kegelrollenlager.

Die Geschwindigkeit für axialen Vorschub des Fertigformrollenwerkzeuges 18 bzw. des Rohres 11 liegt vorteilhafterweise in der Größenordnung von 0,1 bis 2 mm pro Umdrehung des Rohres bzw. des Werkzeuges 18.

Die Abmessungen der Rollen des Vorformrollenwerkzeuges und der Rollen des Fertigformrollenwerkzeuges sowie der Axialvorschub beim Vorformvorgang müssen so aufeinander abgestimmt sein, dass teil- oder vollmassive Flansche mit abgerundeten Kanten entstehen.

Stimmen diese Verhältnisse nicht, entstehen entweder zu scharfkantige oder gar mit Grat behaftete bzw. zu hohle Flansche.

Grundsätzlich kann bei richtiger Dimensionierung der Werkzeuge nahezu jeder Flanschquerschnitt unabhängig von der Rohrwanddicke erzeugt werden, wobei bevorzugt Wanddicken in der Größenordnung von 0,5 bis 5 mm sind. Somit lässt sich das Verfahren auch für die Herstellung von Flanschen bei rohrähnlichen Geräten und Apparaten einsetzen.

Ein erstes Ausführungsbeispiel einer vollständigen Vorrichtung zum Anformen eines Flansches an ein Rohr 11 ist mit den Figuren 18 und 19 veranschaulicht. Bei dieser Vorrichtung sind die anhand der Figuren 5 bis 17 im Einzelnen erläuterten Rollenwerkzeuge 9 und 18 auf Werkzeugschlitten 24 und 25 radial verschiebbar an der Grundplatte 23 eines Gestells 37 angebracht. Der Radialverstellung dienen Verstellspindeln 32. Die Rollen 13 bis 15 des Vorformrollenwerkzeuges 19 und die Rollen 19 und 20 des Fertigformrollenwerkzeuges 18 sind an den jeweiligen Schlitten 24 und 25 mittels nicht dargestellter Vorschubeinrichtungen axial und radial in der anhand der in den Figuren 5 bis 17 erläuterten Weise verschiebbar angebracht.

Bei dem Ausführungsbeispiel gemäß Figur 18 wird zum Zwecke der Flanschherstellung das Rohr 11 gegenüber dem Gestell 37 in Drehbewegung versetzt, während die die Rollenwerkzeuge 9 und 18 tragenden Schlitten 24, 25 feststehend sind. Die mit den Verstellspindeln 32 oder gegebenenfalls mit pneumatischen oder hydraulischen Zylindern radial verschiebbaren Schlitten 24 und 25 sind über ausreichend stabile und genaue Führungsschienen 36 mit der Grundplatte 23 des Gestells 37 verbunden. Die frei laufenden Rollen 13 bis 15 des Vorformrollenwerkzeuges 9 bzw. 19 und 20 des Fertigformrollenwerkzeuges 18 sind in auf den Schlitten 24 und 25 aufgebauten Blöcken gelagert und mit nicht dargestellten Führungen in der anhand der Figuren 5 bis 17 erläuterten Weise verfahrbar. Als Antrieb dienen nicht dargestellte, in die Blöcke integrierte Hydraulik- oder Pneumatikzylinder bzw. Gewindespindeln mit Getriebe- oder Servomotoren.

Der Einspannung des Rohres 11 dient eine allgemein mit 31 bezeichnete Spannscheibe, welche aus einer Grundscheibe 33 mit auf dieser strahlenförmig radial verschiebbar angeordneten Spannsegmenten 34 besteht, die genauer in der Aufsicht gemäß Figur 19 erkennbar sind. Die Grundscheibe 33 ist von einer zentralen Hohlwelle 26 getragen, welche in dem an der Unterseite der Grundplatte 23 befestigten Lagerblock 27 gelagert ist. Kegelrollenlager 27a dieses Lagerblocks 27 nehmen die sehr hohen radialen und axialen Belastungen auf.

Der Betätigung der Spannscheibe 31 dient eine die Hohlwelle 26 durchsetzende Zugstange 29, an derem oberen Ende ein in Form eines kegelförmigen Mehrfachkantes 35 ausgebildeter Spannkonus angebracht ist, der an den inneren Spannbackenenden 34a der Spannbacken 34 anliegt. Bei Axialbewegung der Zugstange 29 nach unten mittels eines doppelt wirkenden Zylinders 30 werden folglich die Spannbackensegmente 34 radial nach außen bewegt und legen sich kraftschlüssig an die Innenwand des einzuspannenden Rohres 11 an. Zum Lösen des Rohres 11 ist die Zugstange 29 mittels des Zylinders 30 in der Gegenrichtung vorzuschieben. In den Spannbackensegmenten 34 eingebaute, nicht dargestellte Rückzugfedern sorgen für die Rückführung der Spannbackensegmente 34, so dass das Rohr 11 wieder freigegeben wird.

Dem Drehantrieb der Einspannvorrichtung dient ein im Gestell 37 angeordneter Antriebsmotor 28, dessen Ritzel 28a mit einem am inneren Ende der Hohlwelle 26 angebrachten Zahnrad 28b im Eingriff ist.

Anstelle von Zahnradantrieben sind auch Ketten- oder Zahnriemenantriebe geeignet.

Mittels der Vorrichtung gemäß Figur 18 und 19 gestaltet sich der Fertigungsablauf wie folgt.

Vor Beginn der Fertigung sind die Vorform- und Fertigformrollenwerkzeuge 9 und 18 mittels der Schlitten 24 und 25 entsprechend dem Durchmesser des mit einem Flansch zu versehenden Rohrstückes 11 einzustellen und in die anhand der Figuren 5 bis 17 erläuterten Grundstellungen zu fahren.

Das Rohr 11 wird derart über die Spannscheibe 31 geschoben, dass der für die Bearbeitung erforderliche axiale Teilabschnitt 11a die Unterkante der Spannscheibe 31 überragt. In dieser Position wird das Rohr durch Spreizen der Spannbackensegmente 34 festgespannt und anschließend mittels des Antriebsmotors 28 in Drehung bei einer Drehzahl zwischen 20 und 300 U/min versetzt.

Mittels des Vorformrollenwerkzeuges 9 wird der Wulst angeformt wie anhand der Figuren 5 bis 12 vorstehend erläutert ist. Hieran schließt sich die zweite Bearbeitungsstufe, nämlich die Herstellung des teil- oder vollmassiven Flansches mittels des Fertigformrollenwerkzeuges 18 ohne Unterbrechung der Drehung des Rohres 11 an. Dieser Vorgang ist vorstehend anhand der Figuren 14 bis 17 beschrieben. Nach Fertigstellung des Flansches wird auch das Fertigformrollenwerkzeug 18 in die Grundstellung zurückgefahren. Die Drehung wird gestoppt. Nach Lösen der Spannscheibe 31 kann das Rohr 11 mit einem angeformten Flansch gemäß Figur 1 bis 4 der Vorrichtung entnommen werden.

In der Zeichnung nicht dargestellt sind Antriebselemente, Ventile und dergleichen Aggregate für die programmierte Steuerung der gesamten Vorrichtung, welche einen vollautomatischen Fertigungsablauf nach vorgegebenen Daten ermöglichen. Diese Aggregate und die Steuerung sind in dem vorzugsweise mit einem Blechgehäuse verkleideten Gestell 37 untergebracht.

Die Vorrichtung gemäß Figur 18 und 19 eignet sich nur zum Anformen eines Flansches an einem Ende eines Rohres 11.

Aus wirtschaftlichen Gründen, insbesondere bei geraden Rohrstücken, kann es vorteilhaft sein, gleichzeitig Flansche an beiden Enden des Rohrstückes anzuformen.

Diesem Zweck dient die in Figur 20 dargestellte Vorrichtung, bei welcher zwei Anformeinheiten 38, deren Aufbau der Vorrichtung nach Figur 18 und 19 entspricht, in einem Rohrgestell 39 horizontal liegend angeordnet sind, so dass deren Spannscheiben 31 einander gegenüberliegen.

Wenigstens eine der beiden Anformeinheiten 38 ist den in Tragschienen 41 mit Hilfe angetriebener Gewindespindeln 40 horizontal in Richtung des Doppelpfeils K verschiebbar. Somit kann der Abstand der beiden Anformeinheiten 38 entsprechend der Rohrlänge eingestellt werden, wobei zum Einlegen und Entnehmen des Rohres 11 wenigstens eine Anformeinheit 38 axial zu verschieben ist.

Eine andere Variante zur Herstellung eines einstückig an das Rohr anzuformenden Flansches, die als Anformeinheit 42 bezeichnet ist, ist mit den Figuren 21 und 22 veranschaulicht.

Bei diesem Ausführungsbeispiel, das insbesondere zur Bearbeitung von nicht geradlinig verlaufenden Rohrstücken geeignet ist, ist das Rohr während der Bearbeitung feststehend, während die Rollenwerkzeuge 9 und 18 auf einem vom Getriebemotor 45 angetriebenen und um die Achse des Rohres 11 umlaufenden Drehteller 43 angebracht sind.

Die Vorrichtung zum Einspannen des Rohres 11 ist in gleicher Weise aufgebaut wie die bei der Vorrichtung gemäß 18 und 19 vorgesehene. Auch hier dient der Festlegung des Rohres 11 eine Spannscheibe 31 mit Spannbackensegmenten 34, welche mit Hilfe eines Mehrfachkantes 35, der Zugstange 29 und dem Zylinder 30 radial verschiebbar sind. Die die Spannbackensegmente 34 tragende Grundscheibe 33 ist am oberen Ende der von der Zugstange 29 durchsetzten Hohlwelle 26 angebracht. Die Hohlwelle 26 ist anders als bei der Vorrichtung gemäß Figur 18 und 19 fest mit der Grundplatte 23 des Gestells 37 verbunden.

Der Drehteller 43 ist um die Hohlwelle 26 verdrehbar. Auf seiner Unterseite ist er mit einem Zahndrehkranz 44 ausgestattet, der mit dem Ritzel 45a des Getriebemotors 45 in getrieblicher Verbindung steht.

Auf dem Drehteller 43 sind die mit Verstellspindeln 32 radial verschiebbaren Schlitten 24 und 25 mit den Rollenwerkzeugen 9 und 18 angeordnet, deren Aufbau und Konstruktion derjenigen nach Figur 18 und 19 entsprechen.

Die mit den Figuren 21 und 22 dargestellte Anformeinheit 42 eignet sich vor allem zum Anformen des Flansches an Formstücke oder sperrige Rohre, da diese beim Anflanschvorgang nicht in Drehung versetzt werden müssen.

Beim einseitigen Anformen eines Flansches mit den Vorrichtungen nach Figur 18 und 19 bzw. 21 und 22 kommt es auf ein sehr stabile Einspannung des Rohres 11 mittels der Spannscheibe 31 an, da das Rohr 11 nicht nur radial zu spannen sondern gegen die Wirkung der axial verfahrbaren Rollenwerkzeuge 9 und 18 festzuhalten ist. Andernfalls ist eine vollständige und fehlerfreie Ausformung der Flansche nicht möglich. Bei gleichzeitigem Anformen des Flansches an beiden Rohrenden der Vorrichtung gemäß Figur 20 ist die Einspannung weniger kritisch, da sich die axial wirkenden von den Rollenwerkzeugen ausgeübten Kräfte gegenseitig aufheben.

Besonders kritisch ist das Einspannen relativ dünnwandiger Rohre bei einseitiger Flanschanformung, da die in das Rohr einzusetzende Spannscheibe 31 mit ihren Spannbackensegmenten 34 bei höherem Druck der Spannbackensegmente das Rohr radial verformen kann. Eine Reduzierung des in radialer Richtung wirkenden Druckes ist aber nur begrenzt möglich, da das Rohr bei

Bearbeitung durch die Reibungskraft verdrehsicher fest gelegt sein muss.

Für das einseitige Anformen von Flanschen an dünnwandige Rohre ist darum eine mit den Figuren 23 bis 25 veranschaulichte abgewandelte Einspannvorrichtung vorgeschlagen.

Zur Verhinderung der Rohrdehnung unter der Wirkung der Spannscheibe, also zur Erzeugung eines Gegenhaltes, ist ein Gegenhaltering 46 vorgesehen, der in Höhe der Spannscheibe auf der Außenseite des Rohres 11 anzubringen ist. Zu diesem Zweck ist der Gegenhaltering 46 zweiteilig ausgebildet. Seine beiden Teile 46a und 46b sind nach Aufschieben auf das Rohr 11 zum Beispiel mittels Verschraubung an 47 miteinander verbindbar. Anstelle einer zweiten Verschraubung kann auch eine gelenkige Verbindung der Teilstücke 46a und 46b zum Beispiel mittels eines Scharniers oder dergleichen vorgesehen sein.

Bei diesem Ausführungsbeispiel ist als Spannscheibe eine nach Art einer Tellerfeder ausgebildete, kegelförmige Federscheibe 48 vorgesehen, welche mittels radialer Schlitzungen 49 in strahlenförmig von der mittleren Bohrung 51 radial verlaufende Spannfinger 50 unterteilt ist. Diese Federscheibe 48 sitzt auf einer in das Rohrinnere einzubringenden Gegenhalteplatte 53, welche am oberen Ende der Hohlwelle 26 befestigt ist. Der Betätigung der Federscheibe 48 dient wiederum eine die Hohlwelle 26 und die Gegenhalteplatte 53 axial durchsetzende Zugstange 29, deren oben gelegenes Ende die mittige Bohrung 51 der Federscheibe 48 durchsetzt und mit dieser mittels einer Mutter 54 verbunden ist.

Wird auf die Zugstange 29 mittels eines nicht dargestellten Zylinders Zug ausgeübt, werden die Spannfinger 50 gespreizt und legen sich kraftschlüssig an die Innenwand des Rohres 11 an, wobei sie sich bei entsprechendem Zug in der Rohrwand verkrallen. Dies ist möglich, da der Gegenhaltering 46 das radiale Ausweichen der Rohrwand verhindert und damit das Rohr 11 festlegt. Die Federscheibe 48 ermöglicht eine Vervielfachung der über die Zugstange 29 aufgebrachten Zugkraft, wobei die Spreizkraft der Federscheibe 48 um so größer ist, je flacher der Kegelwinkel der Federscheibe 48 ist.

### Bezugszeichenliste

- 1: Rohrwand
1a innere Wandfläche
1b äußere Wandfläche
- 2, 3, 4: Rohrwand
- 5, 6, 7, 8: Flansch
- 9: Vorform-rollenwerkzeug
- 10: äußerer Rand bzw. Kante des Rohrendes
- 11: Rohr
11a axialer Teilabschnitt
11b Rohrachse
- 12: Aufnahmespalt zwischen den Rollen 13 und 15
- 13: Rolle des Vorformrollenwerkzeuges 9
13a zylindrischer Abschnitt
13b zylindrischer Abschnitt
13c Achse
- 14: Rolle des Vorformrollenwerkzeuges 9
14a Ringnut
14b Achse
- 15: Rolle des Vorformrollenwerkzeuges 9
15a zylindrischer Abschnitt
15b Ringnut
15c zylindrischer Abschnitt
15d Achse
- 16: Formnut
- 17: Wulst
- 18: Fertigformrollenwerkzeug
- 19: Formrolle
19a, 19b Ringflächen
- 20: Formrolle
20a, 20b, 20c Ringflächen
- 21: Aufnahmespalt
- 22: ------
- 23: Grundplatte
- 24: Werkzeugschlitten
- 25: Werkzeugschlitten
- 26: Hohlwelle
- 27: Lagerblock
27a Kegelrollen
- 28: Antriebsmotor
28a, 28b Zahnräder
- 29: Zugstange
- 30: doppelt wirkender Zylinder
- 31: Spannscheibe
- 32: Verstellspindeln
- 33: Grundscheibe
- 34: Spannbackensegmente
34a innere Spannbackenenden
- 35: kegelförmiger Mehrfachkant, Spannkonus
- 36: Führungsschienen
- 37: Gestell
- 38: Anformeinheit
- 39: Rohrgestell
- 40: Gewindespindeln
- 41: Tragschienen
- 42: Anformeinheit
- 43: Drehteller
- 44: Zahndrehkranz
- 45: Getriebemotor
45a Zahnrad
- 46: Gegenhaltering
46a, 46b Teile des Gegenhalteringes 46
- 47: Verschraubung
- 48: Federscheibe
- 49: Schlitzung
- 50: Spannfinger
- 51: Bohrung
- 52: Federspannscheibe
- 53: Gegenhalteplatte
- 54: Mutter
- A bis K: Pfeile zur Bezeichnung von Bewegungsrichtungen

## Patentansprüche

1. Verfahren zum einstückigen Anformen eines Flansches am Ende eines runden oder ovalen Rohres aus dünnwandigem Blech, bei welchem das Rohr nahe seinem Ende derart eingespannt wird, dass es mit einem axialen Teilabschnitt über die Einspannung vorsteht; wobei der axiale Teilabschnitt mittels eines diesem zugeordneten Rollenwerkzeuges bei Drehung des Rohres bzw. des Rollenwerkzeuges zu einem vom Rohr nach außen abstehenden Flansch umgebördelt wird,
**dadurch gekennzeichnet, dass**
in einer ersten Verfahrensstufe zur Materialverstärkung das Ende des axialen Teilabschnittes (11a) des Rohres (11) bei gleichzeitigem Axialvorschub eines Vorformrollenwerkzeuges (9) zu einem Wulst (17) gebördelt wird, welcher in einer zweiten Verfahrensstufe zur Herstellung eines zumindest teilmassiven Flansches (5, 6, 7 bzw. 8) mit einem Fertigformrollenwerkzeug (18) verdichtet wird.

2. Verfahren nach Anspruch 1,
**dadurch gekennzeichnet, dass**
das Vorformrollenwerkzeug (9) so weit vorgeschoben wird, dass ein mindestens einlagiger, im Querschnitt im Wesentlichen kreisrunder Wulst (17) entsteht, welcher in der zweiten Verfahrensstufe zu einem teilmassiven Flansch verformt wird.

3. Verfahren nach Anspruch 1,
**dadurch gekennzeichnet, dass**
das Vorformrollenwerkzeug (9) so weit vorgeschoben wird, dass ein mindestens zweilagiger, im Querschnitt etwa spiralförmiger Wulst (17)gebildet wird, welcher in der zweiten Verfahrensstufe zu einem im Wesentlichen massiven Flansch (5, 6, 7 bzw. 8) verdichtet wird.

4. Verfahren nach Anspruch 3,
**dadurch gekennzeichnet, dass**
das Vorformrollenwerkzeug (9) auch nach Beendigung der Wulstbildung zur Materialstauchung weiter vorgeschoben wird.

5. Verfahren nach einem der Ansprüche 1-4,
**dadurch gekennzeichnet, dass**
die axiale Vorschubgeschwindigkeit des Vorformrollenwerkzeuges (9) in der Größenordnung von 0,2 bis 2 mm pro Umdrehung des Rohres bzw. des Vorformrollenwerkzeugs liegt.

6. Verfahren nach einem der Ansprüche 1-5,
**dadurch gekennzeichnet, dass**
das Rohr (11) gegenüber dem feststehenden Vorformrollenwerkzeug (9) bzw. das Vorformrollenwerkzeug (9) gegenüber dem feststehenden Rohr (11) in Drehung versetzt wird.

7. Verfahren nach Anspruch 6,
**dadurch gekennzeichnet, dass**
die Rollen (13-15) des Vorformrollenwerkzeugs (9) frei laufend und nicht angetrieben sind.

8. Verfahren nach einem der Ansprüche 1-7,
**dadurch gekennzeichnet, dass**
zur Fertigstellung des Flansches (5, 6, 7 bzw. 8) in der zweiten Verfahrensstufe zwei einander zugeordnete, ineinandergreifende Formrollen (19, 20), welche in ihrer Endlage einen dem gewünschten Flanschprofil (5; 6, 7 bzw. 8) entsprechenden Spalt begrenzen, bei Drehung des Rohres (11) bzw. des Fertigformrollenwerkzeuges (18) gegen den Wulst (17) vorgeschoben werden, wobei die nicht angetriebenen Formrollen (19, 20) frei umlaufen.

9. Verfahren nach Anspruch 8,
**dadurch gekennzeichnet, dass**
die Formrollen (19, 20) unter einem Winkel von etwa 45° zur Rohrwand (1) gegeneinander vorgeschoben werden, wobei die Vorschubgeschwindigkeit der Formrollen (19, 20) in der Größenordnung von 0,1 bis 1 mm pro Umdrehung des Rohres bzw. des Fertigformrollenwerkzeugs (18) liegt.

10. Vorrichtung zur Herstellung eines runden oder ovalen Rohres aus Blech mit einstückig angeformtem Flansch nach einem der Ansprüche 1-9,
**dadurch gekennzeichnet, dass**
das Vorformrollenwerkzeug (9) zur Herstellung des Wulstes (17) und das Fertigformrollenwerkzeug (18) zur Herstellung des massiven Flansches (5, 6, 7 bzw. 8) unverdrehbar, aber radial und axial verschiebbar und eine motorisch angetriebene Einspannvorrichtung (26-31, 33-35) für das Rohr (11) verdrehbar, aber axial unverschiebbar an einem Gestell (37) angeordnet sind.

11. Vorrichtung zur Herstellung eines runden oder ovalen Rohres aus Blech mit einstückig angeformtem Flansch nach einem der Ansprüche 1-9,
**dadurch gekennzeichnet, dass**
das Vorformrollenwerkzeug (9) zur Herstellung des Wulstes (17) und das Fertigformrollenwerkzeug (18) zur Herstellung des massiven Flansches (5, 6, 7 bzw. 8) auf einem motorisch angetriebenen, am Gestell (37) drehbar gelagerten Drehteller (43) radial und axial verschiebbar angeordnet sind, während eine nicht verdrehbare und axial nicht verschiebbare Einspannvorrichtung (26, 29-31, 33-35) für das Rohr (11) am Gestell (37) vorgesehen ist.

12. Vorrichtung nach Anspruch 10 oder 11,
**dadurch gekennzeichnet, dass**
das Vorformrollenwerkzeug (9) zur Herstellung des Wulstes (17) aus drei T-förmig zueinander angeordneten, ineinander eingreifenden, gegeneinander verschiebbaren Formrollen (13, 14, 15) besteht, von welchen die erste Rolle (13) mit einem zylindrischen Abschnitt (13a) an die innere Wandfläche (1a) des Rohres (11) anlegbar ist, die zweite Rolle (15) im oberen Bereich einen an die äußere Wandfläche (1b) des Rohres (11) anlegbaren zylindrische Abschnitt (15a) und im Anschluß an diesen eine im Querschnitt etwa viertelkreisförmige Ringnut (15b) aufweist und die dritte Rolle (14) eine im Querschnitt etwa halbkreisförmige Ringnut (14a) aufweist, wobei die Rollen (13, 14, 15) derart angeordnet und dimensioniert sind, dass die Achsen (13c, 15d) der ersten und zweiten Rolle (13, 15) parallel und die Achse (14b) der dritten Rolle (14) senkrecht zur Rohrwand (1) verlaufen und in der Endposition unter Bildung eines im Querschnitt etwa kreisförmigen Aufnahmeraumes, der in Richtung auf die Rohrwand (1) einen Aufnahmespalt (12) mit einer der Wandstärke des Rohres (11) entsprechenden Weite aufweist, aneinander anliegen.

13. Vorrichtung nach einem der Ansprüche 10-12
**dadurch gekennzeichnet, dass**
das Fertigformrollenwerkzeug zur Fertigstellung des massiven Flansches (5, 6, 7 bzw. 8) aus zwei gegeneinander und schräg gegen die Rohrwand (1) vorschiebbaren, ineinander eingreifenden Formrollen (19, 20) mit einer im Querschnitt etwa V-förmigen Ringnut (19a, 19b; 20a, 20b) besteht, die derart dimensioniert und angeordnet sind, dass sie in ihrer Endposition einen dem Profil des Flansches (5, 6, 7 bzw 8) entsprechenden Aufnahmeraum bilden, der in Richtung auf die Rohrwand (1) einen Aufnahmespalt (21) mit einer der Wandstärke des Rohres (11)entsprechenden Weite aufweist.

14. Vorrichtung nach einem der Ansprüche 10-13,
**dadurch gekennzeichnet, dass**
das Vorformrollenwerkzeug (9) zur Bildung des Wulstes (17) und das Fertigformrollenwerkzeug (18) zur Fertigstellung des Flansches (5, 6, 7 bzw. 8) jeweils auf einem quer zur Rohrachse (11d) in Führungsschienen (36) verfahrbaren Werkzeugschlitten (24, 25) angeordnet sind.

15. Vorrichtung nach Anspruch 14,
**dadurch gekennzeichnet, dass**
die Werkzeugschlitten (24, 25) elektromotorisch, pneumatisch oder hydraulisch mit Hilfe von Verstellspindeln (32), Zahnstangengetrieben bzw. Schubstangen verstellbar sind.

16. Vorrichtung nach einem der Ansprüche 10-15,
**dadurch gekennzeichnet, dass**
das Vorformrollenwerkzeug (9) zur Bildung des Wulstes (17) und das Fertigformrollenwerkzeug (18) zur Fertigstellung des Flansches (5, 6, 7 bzw. 8) jeweils an ihrem Schlitten in Richtung der Rohrwand (1) motorisch, pneumatisch oder hydraulisch verschiebbar angeordnet sind.

17. Vorrichtung nach einem der Ansprüche 10-16,
**dadurch gekennzeichnet, dass**
die Einspannvorrichtung für das Rohr (11) aus einer zentralen Hohlwelle (26) besteht, welche an ihrem in das Rohr (11) ragenden Ende eine Spannscheibe (31) aufweist, welche radial gegen die Rohrwand verschiebbare Spannbacken trägt, die mittels eines zwischen den inneren Spannbackenenden (34a) gelegenen Spannkonus (35), der am Ende einer die Hohlwelle (26) durchsetzenden Zugstange (29) vorgesehen ist, vorschiebbar sind.

18. Vorrichtung nach Anspruch 17,
**dadurch gekennzeichnet, dass**
die Spannbacken (34) kreissegmentförmig ausgebildet sind und an ihren einander zugewandten inneren Enden (34a) Schrägflächen aufweisen, welche an dem als Mehrfachkant ausgebildeten Spannkonus (35) unter Wirkung einer vorgespannten Rückzugsfeder anliegen.

19. Vorrichtung nach einem der Ansprüche 10-16,
**dadurch gekennzeichnet, dass**
die Einspannvorrichtung für das Rohr (11) aus einer elastisch verformbaren Federscheibe (48) mit geringfügig größerem Durchmesser als der Innendurchmesser des Rohres (11) besteht, die auf einer mit einer zentralen Hohlwelle (26) verbundenen Gegenhalteplatte (53)aufliegt und deren Mitte mit einer die Hohlwelle (26) durchsetzenden Zugstange (29) verbunden ist.

20. Vorrichtung nach Anspruch 19,
**dadurch gekennzeichnet, dass**
die Federscheibe (48) nach Art einer Tellerfeder kegelförmig ausgebildet ist und durch Schlitzungen (49)in radiale Spannfinger (50) unterteilt ist.

21. Vorrichtung nach einem der Ansprüche 17-20,
**dadurch gekennzeichnet, dass**
mit dem dem Spannkonus (35) bzw. der Federscheibe (48) gegenüberliegenden Ende der Zugstange (29) ein hydraulischer oder pneumatischer Zylinder (30) verbunden ist.

22. Vorrichtung nach einem der Ansprüche 17-21 mit Anspruch 10,
**dadurch gekennzeichnet, dass**
mit dem der Spannscheibe (33) bzw. der Federscheibe (48) gegenüberliegenden Ende der Welle (26) ein Antriebsmotor (28) über ein Zahnrad- (28a, 28b, 28c), Kettenrad- oder Zahnriemengetriebe verbunden ist, wobei die Hohlwelle (26) vorzugsweise mit Kegelrollen (27a) gelagert ist.

23. Vorrichtung nach einem der Ansprüche 17-21 mit Anspruch 11,
**dadurch gekennzeichnet, dass**
die Hohlwelle (26) mit dem Gestell (37) drehfest verbunden ist, während der Drehteller (43) mit den Rollenwerkzeugen (9, 18) zur Herstellung des Wulstes und Fertigstellung des Flansches (5, 6, 7 bzw. 8) um die Hohlwelle (26) mittels eines motorischen Antriebes (45, 45a) verdrehbar ist.

24. Vorrichtung nach einem der Ansprüche 17-23,
**dadurch gekennzeichnet, dass**
auf der Außenseite des Rohres (11) in Höhe der Spannscheibe bzw. der Federscheibe (48) ein Gegenhaltering (46) mit einem dem Außendurchmesser des Rohres entsprechenden Innendurchmesser anbringbar ist.

25. Vorrichtung nach Anspruch 24,
**dadurch gekennzeichnet, dass**
der Gegenhaltering (46) aus zwei miteinander verschraubbaren Teilen (46a, 46b) besteht, welche nach Umlegen um das Rohr (11) fest miteinander und dem Rohr (11) verbindbar sind.

26. Vorrichtung zum gleichzeitigen Anformen von Flanschen an beiden Enden eines Rohres (11) nach einem der Ansprüche 10-25,
**dadurch gekennzeichnet, dass**
in einem vorzugsweise horizontal liegenden Gestell (39) einander gegenüberliegend und jedem Rohrende zugeordnet Anformeinheiten (38), jeweils bestehend aus einem Vorformrollenwerkzeug zur Herstellung des Wulstes, einem Fertigformrollenwerkzeug zur Fertigstellung des Flansches und einer Einspannvorrichtung, angeordnet sind und dass wenigstens eine Anformeinheit (38) in Achsrichtung des Rohres (11) verfahrbar ist.

27. Vorrichtung nach einem der Ansprüche 10-26,
**gekennzeichnet durch**
eine programmierbare Schaltung zur Steuerung der Antriebe, Ventile u.dgl. Aggregate gemäß vorgegebenen Fertigungsabläufen.

## Claims

1. Method for integrally forming a flange at the end of a round or oval pipe made from thin-walled sheet metal, in which the pipe is clamped close to its end in such a way that it protrudes beyond the clamp with an axial sub-section, wherein the axial sub-section is shaped to form a flange protruding outwards from the pipe by means of an associated roller tool during rotation of the pipe or of the roller tool, **characterised in that**, in a first method step, in order to reinforce the material the end of the axial sub-section (11a) of the pipe (11) is shaped to form a bead (17) while simultaneously axially advancing a pre-forming roller tool (9), which bead, in a second method step, is compressed by means of a finish-forming roller tool (18) in order to produce an at least partly solid flange (5, 6, 7 or 8).

2. Method according to claim 1, **characterised in that** the pre-forming roller tool (9) is advanced so far that a bead (17) which comprises at least one layer and which is substantially circular in cross section is produced, which bead in the second method step is deformed to form a partly solid flange.

3. Method according to claim 1, **characterised in that** the pre-forming roller tool (9) is advanced so far that a bead (17) which comprises at least two layers and which is substantially spiral-shaped in cross section is produced, which bead in the second method step is compressed to form a substantially solid flange (5, 6, 7 or 8).

4. Method according to claim 3, **characterised in that** the pre-forming roller tool (9) is advanced further even after the end of the bead formation in order to compress the material.

5. Method according to one of claims 1 to 4,
**characterised in that** the speed of axial advance of the pre-forming roller tool (9) is in the order of magnitude of 0.2 to 2 mm per revolution of the pipe or of the pre-forming roller tool.

6. Method according to one of claims 1 to 5,
**characterised in that** the pipe (11) is set in rotation relative to the stationary pre-forming roller tool (9) and/or the pre-forming roller tool (9) is set in rotation relative to the stationary pipe (11).

7. Method according to claim 6, **characterised in that** the rollers (13-15) of the pre-forming roller tool (9) run freely and are not driven.

8. Method according to one of claims 1 to 7,
**characterised in that**, in order to finish the flange (5, 6, 7 or 8), in the second method step two associated forming rollers (19, 20) which mesh with one another and which in their end position delimit a gap corresponding to the desired flange profile (5, 6, 7 or 8) are advanced towards the bead (17) during rotation of the pipe (11) and/or of the finish-forming roller tool (18), wherein the non-driven forming rollers (19, 20) revolve freely.

9. Method according to claim 8, **characterised in that** the forming rollers (19, 20) are advanced towards one another at an angle of approximately 45° relative to the pipe wall (1), wherein the speed of advance of the forming rollers (19, 20) lies in the order of magnitude of 0.1 to 1 mm per revolution of the pipe and/or of the finish-forming roller tool (18).

10. Device for producing a round or oval pipe made from sheet metal with an integrally formed flange according to one of claims 1 to 9, **characterised in that** the pre-forming roller tool (9) for producing the bead (17) and the finish-forming roller tool (18) for producing the solid flange (5, 6, 7 or 8) are arranged in a non-rotatable but radially and axially displaceable manner, and a motor-driven clamping device (26-31, 33-35) for the pipe (11) is arranged in a rotatable but axially non-displaceable manner on a frame (37).

11. Device for producing a round or oval pipe made from sheet metal with an integrally formed flange according to one of claims 1 to 9, **characterised in that** the pre-forming roller tool (9) for producing the bead (17) and the finish-forming roller tool (18) for producing the solid flange (5, 6, 7 or 8) are arranged in a radially and axially displaceable manner on a motor-driven rotary table (43) which is rotatably mounted on the frame (37), while a non-rotatable and axially non-displaceable clamping device (26, 29-31, 33-35) for the pipe (11) is provided on the frame (37) .

12. Device according to claim 10 or 11, **characterised in that** the pre-forming roller tool (9) for producing the bead (17) consists of three forming rollers (13, 14, 15) which are arranged in a T-shape relative to one another, mesh with one another and can be displaced relative to one another, of which the first roller (13) can be placed with a cylindrical section (13a) against the inner wall surface (1a) of the pipe (11), the second roller (15) has in the upper region a cylindrical section (15a) which can be placed against the outer wall surface (1b) of the pipe (11) and next to said cylindrical section has an annular groove (15b) which is approximately quadrant-shaped in cross section, and the third roller (14) has an annular groove (14a) which is approximately semicircular in cross section, wherein the three rollers (13, 14, 15) are arranged and dimensioned in such a way that the axes (13c, 15d) of the first and second rollers (13, 15) run parallel to and the axis (14b) of the third roller (14) runs perpendicular to the pipe wall (1) and in the end position bear against one another so as to form a receiving space which is approximately circular in cross section and which in the direction of the pipe wall (1) has a receiving gap (12) with a width corresponding to the wall thickness of the pipe (11).

13. Device according to one of claims 10 to 12,
**characterised in that** the finish-forming roller tool (18) for finishing the solid flange (5, 6, 7 or 8) consists of two forming rollers (19, 20) which mesh with one another and can be advanced relative to one another and at an angle relative to the pipe wall (1), said rollers having an annular groove (19a, 19b; 20a, 20b) which is approximately V-shaped in cross section and being dimensioned and arranged in such a way that in their end position they form a receiving space which corresponds to the profile of the flange (5, 6, 7 or 8) and which in the direction of the pipe wall (1) has a receiving gap (21) with a width corresponding to the wall thickness of the pipe (11).

14. Device according to one of claims 10 to 13,
**characterised in that** the pre-forming roller tool (9) for forming the bead (17) and the finish-forming roller tool (18) for finishing the flange (5, 6, 7 or 8) are in each case arranged on a tool carriage (24, 25) which can be displaced in guide rails (36) transversely to the pipe axis (11d).

15. Device according to claim 14, **characterised in that** the tool carriages (24, 25) can be moved by an electric motor or pneumatically or hydraulically with the aid of adjustment spindles (32), toothed rack gears or push rods.

16. Device according to one of claims 10 to 15,
**characterised in that** the pre-forming roller tool (9) for forming the bead (17) and the finish-forming roller tool (18) for finishing the flange (5, 6, 7 or 8) are in each case arranged on their carriage (24, 25) such that they can be displaced in the direction of the pipe wall (1) by means of a motor or pneumatically or hydraulically.

17. Device according to one of claims 10 to 16,
**characterised in that** the clamping device for the pipe (11) consists of a central hollow shaft (26) which at its end protruding into the pipe (11) has a tensioning disc (31) which carries clamping jaws which can be displaced radially relative to the pipe wall and which can be advanced by means of a tensioning cone (35) which is located between the inner clamping jaw ends (34a) and which is provided at the end of a pull rod (29) extending through the hollow shaft (26).

18. Device according to claim 17, **characterised in that** the clamping jaws (34) are of circular segment shape and at their inner ends (34a) facing towards one another have inclined surfaces which bear against the polygonal tensioning cone (35) under the effect of a pretensioned return spring.

19. Device according to one of claims 10 to 16,
**characterised in that** the clamping device for the pipe (11) consists of an elastically deformable spring disc (48) with a slightly larger diameter than the inner diameter of the pipe (11), which disc bears against a counter-support plate (53) which is connected to a central hollow shaft (26) and the centre of which is connected to a pull rod (29) extending through the hollow shaft (26).

20. Device according to claim 19, **characterised in that** the spring disc (48) is of conical shape in the manner of a plate spring and is divided into radial tensioning fingers (50) by slots (49).

21. Device according to one of claims 17 to 20,
**characterised in that** a hydraulic or pneumatic cylinder (30) is connected to the end of the pull rod (29) located opposite the tensioning cone (35) and/or the spring disc (48).

22. Device according to one of claims 17 to 21 with claim 10, **characterised in that** a drive motor (28) is connected via a gearwheel (28a, 28b, 28c), chain or toothed belt mechanism to the end of the shaft (26) located opposite the tensioning disc (33) and/or the spring disc (48), wherein the hollow shaft (26) is preferably mounted by tapered rollers (27a).

23. Device according to one of claims 17 to 21 with claim 11, **characterised in that** the hollow shaft (26) is connected to the frame (37) in a rotationally fixed manner, while the rotary table (43) with the roller tools (9, 18) for producing the bead and finishing the flange (5, 6, 7 or 8) can be rotated about the hollow shaft (26) by means of a motor drive (45, 45a).

24. Device according to one of claims 17 to 23,
**characterised in that** a counter-support ring (46) with an inner diameter corresponding to the outer diameter of the pipe can be fitted on the outer side of the pipe (11) at the height of the tensioning disc and/or the spring disc (48).

25. Device according to claim 24, **characterised in that** the counter-support ring (46) consists of two parts (46a, 46b) which can be screwed to one another and which, after being placed around the pipe (11), can be fixedly connected to one another and to the pipe (11).

26. Device for simultaneously forming flanges at both ends of a pipe (11) according to one of claims 10 to 25, **characterised in that** forming units (38) which are located opposite one another and which are associated with each pipe end are provided in a preferably horizontal frame (39), each of said units consisting of a pre-forming roller tool for producing the bead, a finish-forming roller tool for finishing the flange and a clamping device, and **in that** at least one forming unit (38) can be displaced in the axial direction of the pipe (11).

27. Device according to one of claims 10 to 26,
**characterised by** a programmable circuit for controlling the drives, valves and other such units according to predefined production procedures.

## Revendications

1. Procédé pour former en une seule pièce une bride à l'extrémité d'un tube à paroi mince de section circulaire ou ovale en tôle, selon lequel on serre le tube à proximité de son extrémité, de façon qu'un segment partiel axial dépasse par rapport à la partie fixée, et on rabat le segment partiel axial avec un outil à galets associé, par rotation du tube ou de l'outil à galets, par rapport au tube, pour former une bride venant en saillie vers l'extérieur,
**caractérisé en ce qu'**
au cours d'une première étape du procédé, pour renforcer la matière, on rabat l'extrémité du segment partiel axial (11a) du tube (11) tout en avançant axialement un outil à galets de préformage (9) pour former un bourrelet (17) et au cours d'une seconde étape du procédé, on comprime ce bourrelet avec un outil à galets de formage de finition (18) pour réaliser une bride (5, 6, 7 ou 8) au moins en partie massive.

2. Procédé selon la revendication 1,
**caractérisé en ce qu'**
on avance l'outil à galets de préformage (9) de façon à former au moins un bourrelet (17) pratiquement de section circulaire, à une couche, que l'on transforme en une bride, en partie massive, au cours d'une seconde étape du procédé.

3. Procédé selon la revendication 1,
**caractérisé en ce qu'**
on déplace l'outil à galets de préformage (9) en l'avançant pour former un bourrelet (17) de section sensiblement en spirale à au moins deux couches, et qui, au cours de la seconde étape du procédé, est comprimé pour former une bride (5, 6, 7 ou 8) pratiquement massive.

4. Procédé selon la revendication 3,
**caractérisé en ce que**
même après la fin de la formation du bourrelet, on continue d'avancer l'outil à galets de préformage (9) pour compacter la matière.

5. Procédé selon l'une des revendications 1 à 4,
**caractérisé en ce que**
la vitesse d'avance axiale de l'outil à galets de préformage (9) est de l'ordre de grandeur de 0,2 mm à 2 mm par rotation du tube ou de l'outil à galets de préformage.

6. Procédé selon l'une des revendications 1 à 5,
**caractérisé en ce qu'**
on fait tourner le tube (11) par rapport à l'outil à galets de préformage (9), fixe, ou on fait tourner l'outil à galets de préformage (9) par rapport au tube (11), fixe.

7. Procédé selon la revendication 6,
**caractérisé en ce que**
les galets (13-15) de l'outil à galets de préformage (9) tournent librement et ne sont pas entraînés.

8. Procédé selon l'une des revendications 1 à 7,
**caractérisé en ce que**
pour fabriquer la bride (5, 6, 7 ou 8) au cours de la seconde étape du procédé, on fait avancer deux galets de formage (19, 20) associés, qui s'interpénètrent, et qui dans leur position finale, délimitent un intervalle correspondant au profil de bride (5, 6, 7 ou 8), souhaité, lors de la rotation du tube (11) ou de l'outil à galets de préformage (18), contre le bourrelet (17), les galets de formage (19, 20) non entraînés tournant librement.

9. Procédé selon la revendication 8,
**caractérisé en ce que**
les galets de formage (19, 20) sont avancés l'un par rapport à l'autre suivant un angle d'environ 45 par rapport à la paroi (1) du tube, la vitesse d'avance des galets de préformage (19, 20) étant de l'ordre de grandeur de 0,1 mm jusqu'à 1 mm par rotation du tube ou de l'outil de fabrication à galets de formage (18).

10. Dispositif pour la fabrication d'un tube à section ronde ou ovale en tôle avec une bride réalisée en une seule pièce selon l'une des revendications 1 à 9,
**caractérisé en ce que**
l'outil à galets de préformage (9) pour la fabrication du bourrelet (17) ou l'outil à galets de préformage (18) pour la fabrication de la bride massive (5, 6, 7 ou 8) sont fixes en rotation mais coulissent radialement et axialement et un dispositif de serrage (26-31, 33-35) entraîné par un moteur, fait tourner le tube (11), ce dispositif étant bloqué axialement dans un bâti (37).

11. Dispositif pour la fabrication d'un tube de section circulaire ou ovale, en tôle comportant une bride formée en une seule pièce selon l'une des revendications 1 à 9,
**caractérisé en ce que**
l'outil à galets de préformage (9) pour la fabrication du bourrelet (17) et l'outil à galets de préformage (18) pour la fabrication de la bride massive (5, 6, 7 ou 8) sont installés sur un plateau rotatif (43) qui tourne sur le bâti (37) en étant entraîné par un moteur, et coulissent radialement et axialement alors que le dispositif de serrage (26, 29-31, 33-35) du tube (11) est bloqué en rotation et en coulissement axial sur le bâti (37).

12. Dispositif selon la revendication 10 ou 11,
**caractérisé en ce que**
l'outil de roulage de préformage (9) pour la fabrication du bourrelet (17) se compose de trois galets de formage (13, 14, 15) disposés suivant une forme de T, s'interpénétrant, et pouvant coulisser les uns par rapport aux autres, et parmi ces galets,
le premier galet (13) peut être appliqué contre la surface de paroi intérieure (1a) du tube (11) par un segment cylindrique (13a),
le second galet (15) comporte dans la zone supérieure, un segment cylindrique (15a) applicable contre la surface de paroi extérieure (1b) du tube (11) et après ce segment, il a une rainure annulaire (15b) à section sensiblement en forme de quart de cercle, et le troisième galet (14) comporte une rainure annulaire (14a) de section sensiblement semi-circulaire,
les galets (13, 14, 15) sont disposés et dimensionnés pour que les axes (13c, 15d) du premier et du second galet (13, 15) soient parallèles et que l'axe (14b) du troisième galet (14) soit perpendiculaire à la paroi (1) du tube et, en position finale, ils viennent s'appliquer les uns contre les autres en formant une cavité de réception à section sensiblement circulaire, ayant en direction de la paroi (1) du tube, un intervalle de réception (12) dont la largeur correspond à l'épaisseur de la paroi du tube (11).

13. Dispositif selon l'une des revendications 10 à 12,
**caractérisé en ce que**
l'outil à galets de formage de finition de la bride massive (5, 6, 7 ou 8) se compose de deux galets de formage (19, 20), qui peuvent avancer l'un vers l'autre et en biais contre la paroi (1) du tube, en s'interpénétrant, et en ayant une rainure annulaire (19a, 19b ; 20a, 20b) à section sensiblement en forme de V, cette rainure étant dimensionnée et disposée de façon qu'en position finale, elle forme un volume de réception qui correspondant au profil de la bride (5, 6, 7 ou 8), et présente en direction de la paroi (1) du tube, un intervalle de réception (21) de largeur correspondant à l'épaisseur de paroi du tube (11).

14. Dispositif selon l'une des revendications 10 à 13,
**caractérisé en ce que**
l'outil à galets de préformage (9) pour la formation du bourrelet (17) et l'outil à galets de finition (18) pour la réalisation de la bride (5, 6, 7 ou 8) sont installés respectivement sur un chariot porte-outil (24, 25) mobile sur des rails de guidage (36), transversalement à l'axe (11d) du tube.

15. Dispositif selon la revendication 14,
**caractérisé en ce que**
le chariot de l'outil (24, 25) est actionné par un moteur électrique, un moyen pneumatique ou un moyen hydraulique à l'aide de broches d'actionnement (32), de transmissions à crémaillère ou de poussoirs.

16. Dispositif selon l'une des revendications 10 à 15,
**caractérisé en ce que**
l'outil à galets de préformage (9) pour former le bourrelet (17) et l'outil à galets de formage de finition (18) pour terminer la bride (5, 6, 7 ou 8) sont installés chacun au niveau de son chariot, dans la direction de la paroi (1) du tube, de façon à être coulissés par un moteur, un moyen pneumatique ou un moyen hydraulique.

17. Dispositif selon l'une des revendications 10 à 16,
**caractérisé en ce que**
le dispositif de serrage du tube (11) se compose d'un arbre central creux (26), dont l'extrémité pénétrant radialement dans le tube (11) comporte un disque de serrage (31) portant des mors coulissant radialement par rapport à la paroi (1) du tube et qui peuvent avancer à l'aide d'un cône de serrage (35) entre les extrémités des mors intérieurs (34a), ce cône de serrage (35) étant porté à l'extrémité d'une barre de traction (29) traversant l'arbre creux (26).

18. Dispositif selon la revendication 17,
**caractérisé en ce que**
les mors (34) ont une forme de segment de cercle et leurs extrémités intérieures (34a) tournées l'une vers l'autre ont des surfaces en biais s'appliquant sous l'effet d'un ressort de rappel précontraint contre le cône de serrage (35) munis de plusieurs arêtes.

19. Dispositif selon l'une des revendications 10 à 16,
**caractérisé en ce que**
le dispositif de serrage du tube (11) se compose d'un disque élastique (48) déformable élastiquement, ayant un diamètre légèrement supérieur au diamètre intérieur du tube (11), et s'appuyant sur une plaque de fixation (53) opposée reliée à l'arbre creux central (26) et dont la largeur libre est reliée à la barre de traction (29) traversant l'arbre creux (26).

20. Dispositif selon la revendication 19,
**caractérisé en ce que**
le disque élastique (48) est de forme conique, subdivisé par des fentes (49) en doigts de serrage (50), radiaux.

21. Dispositif selon l'une des revendications 17 à 20,
**caractérisé en ce qu'**
un vérin hydraulique ou pneumatique (30) est relié à l'extrémité de la barre de traction (29) à l'opposé du cône de serrage (35) ou du disque élastique (48).

22. Dispositif selon l'une des revendications 17 à 21 et la revendication 10,
**caractérisé en ce qu'**
un moteur (28) est relié par un pignon denté (28a, 28b, 28c), une transmission à roue à chaîne ou une transmission à courroie crantée, à l'extrémité de l'arbre (26), à l'opposé du disque de serrage (33) ou du disque élastique (48), l'arbre creux (26) étant monté de préférence dans des galets coniques (27a).

23. Dispositif selon l'une des revendications 17 à 21 combinée à la revendication 11,
**caractérisé en ce que**
l'arbre creux (26) est relié solidairement en rotation au bâti (37) alors que le plateau rotatif (43) avec l'outil à galets (9, 18) pour la réalisation du bourrelet et la fabrication de la bride (5, 6, 7 ou 8), est entraîné à rotation autour de l'arbre creux (26) par un entraînement par moteur (45, 45a).

24. Dispositif selon l'une des revendications 17 à 23,
**caractérisé en ce que**
le côté extérieur du tube (11), à hauteur du disque de serrage ou du disque élastique (48) comporte une bague de fixation antagoniste, (46) dont le diamètre extérieur du tube correspondant au diamètre intérieur.

25. Dispositif selon la revendication 24,
**caractérisé en ce que**
la bague de fixation antagoniste (46) se compose de deux parties (46a, 46b) vissées l'une à l'autre et reliées solidairement entre elles et au tube (11) lorsqu'il est repoussé.

26. Dispositif pour former simultanément les brides aux deux extrémités d'un tube (11) selon l'une des revendications 10 à 25,
**caractérisé en ce que** des unités de formage (38) se faisant face et associées à chaque extrémité de tube et composées chacune d'un outil à galets de préformage pour la fabrication du bourrelet dans un bâti (39) de préférence horizontal, sont associées à un outil à galets de formage pour le travail de finition de la bride et à un dispositif de serrage, et
au moins une unité de formage (38) est mobile dans la direction axiale du tube (11).

27. Dispositif selon l'une des revendications 10 à 26,
**caractérisé par**
un circuit programmé pour commander les entraînements, les vannes ou unités analogues selon le déroulement prédéfini du procédé de fabrication.
